# EUROPÄISCHE PATENTSCHRIFT

(11) **EP 4 169 131 B1**
(45) Veröffentlichungstag und Bekanntmachung des Hinweises auf die Patenterteilung: **06.08.2025**
(21) Anmeldenummer: 21731151.3
(22) Anmeldetag: 08.06.2021
(51) Int. Cl.: H01R 13/518, H01R 13/64

(54) **STECKVERBINDER UMFASSEND EINEN KONTAKTTRÄGER MIT ZWEI BENACHBARTEN HALTESTEGEN**
CONNECTOR COMPRISING A CONTACT CARRIER WITH TWO NEIGHBOURING RETAINING WEBS
CONNECTEUR COMPRENANT UN SUPPORT DE CONTACT AVEC DEUX BARRETTES DE RETENUE ADJACENTES

(30) Priorität: 18.06.2020 EP 20180815; 18.06.2020 EP 20180821
(43) Veröffentlichungstag der Anmeldung: 26.04.2023
(73) Patentinhaber: Stäubli Electrical Connectors AG, 4123 Allschwil (CH)
(72) Erfinder: DOPPLER, Alexander, 4123 Allschwil (CH); KIRY, Sylvestre, 68220 Leymen (FR); MENIN, Denis, 68370 Orbey (FR); MULLER, Hervé, 68420 Eguisheim (FR)
(74) Vertreter: Frischknecht, Harry Ralph
(86) Internationale Anmeldenummer: PCT/EP2021/065243
(87) Internationale Veröffentlichungsnummer: WO 2021/254821

(56) Entgegenhaltungen:
- WO-A1-2013/042376
- DE-A1- 102004 002 850
- US-A1- 2007 020 995

## Beschreibung

### TECHNISCHES GEBIET

Die vorliegende Erfindung betrifft einen Steckverbinder nach dem Oberbegriff von Anspruch 1.

### STAND DER TECHNIK

Aus der DE 20 2013 000 969 U1 ist ein Steckverbinder bekannt geworden, welcher eine Mehrzahl von Kontaktelementen aufweist, die über Rastelement in einem Gehäuse gehalten werden. Jedes der Kontaktelemente ist dabei einzelnen in eine entsprechende Aufnahme einsetzbar.

Aus der DE 20 2013 000 969 U1 ergeht der Nachteil, dass die Kontaktelemente nur mit vergleichsweise grossem Kraftaufwand einsetzbar und wieder entnehmbar sind.

Die GB 1 491 217 offenbart ein weiterer Steckverbinder, bei welchem die Kontaktelemente über Federlaschen gehalten werden. Die Federlaschen werden über ein Verschlusselement in ihrer Klemmlage gehalten.

Die GB 1 491 217 hat gegenüber der DE 20 2013 000 969 U1 den Vorteil, dass das Kontaktelement einfacher aus der Aufnahme entfernbar bzw. in die Aufnahme einsetzbar ist. Allerdings ist das Einsetzen bzw. Entfernen des Kontaktelementes aufwändig, weil zusätzlich das Verschlusselement zu manipulieren ist.

Weiter ergeht der Nachteil, dass die Gegenstände nach der DE 20 2013 000 969 U1 und der GB 1 491 217 aufwändig in der Herstellung und Montage sind. Letzteres insbesondere im Hinblick auf die komplexe mechanische Ausbildung mit mehreren Teilen.

Aus der WO 2013/042376 A1 ist ein Steckverbinder bekannt geworden, welcher eine Mehrzahl von Kontaktelementen aufweist, die in einem Gehäuse gehalten werden, wobei ein Haltesteg durch eine Verformung von einer Klemmlage in eine Freigabelage bewegbar ist.

### DARSTELLUNG DER ERFINDUNG

Ausgehend von diesem Stand der Technik liegt der Erfindung eine Aufgabe zugrunde, ein Steckverbinder anzugeben, der die Nachteile des Standes der Technik überwindet. Insbesondere ist es eine bevorzugte Aufgabe, ein Steckverbinder anzugeben, dessen Kontaktelemente einfach ein- und ausbaubar sind.

Diese Aufgabe löst der Gegenstand von Anspruch 1. Demgemäss umfasst ein Steckverbinder einen Kontaktträger und eine Mehrzahl von im Kontaktträger gelagerten Kontaktelementen, welche sich entlang einer Mittelachse erstrecken. Der Kontaktträger weist eine Frontwand und eine Rückwand auf, die über Seitenwände miteinander verbunden sind, wobei Frontwand, Rückwand und die Seitenwände einen Aufnahmeraum definieren. Mindestens ein Haltesteg erstreckt sich von der Frontwand zur Rückwand durch den Aufnahmeraum. Es können auch mehrere parallel zueinander verlaufende Haltestege vorhanden sein. Der mindestens eine Haltesteg weist jeweils einen vorderen Befestigungsabschnitt und einen hinteren Befestigungsabschnitt sowie einen zwischen den Befestigungsabschnitten liegenden Klemmabschnitt auf. Der mindestens eine Haltesteg weist im Klemmabschnitt mindestens eine Klemmstruktur auf, mit welcher jeweils ein Kontaktelement in einem Zwischenraum zwischen zwei benachbarten Haltestegen geklemmt ist und/oder mit welcher jeweils ein Kontaktelement in einem Zwischenraum zwischen einem Haltesteg und einer der Seitenwände gehalten ist. Mindestens einer der Befestigungsabschnitte weist die Struktur eines Festkörpergelenks auf, derart, dass der Haltesteg bei Einsetzen und/oder Entfernen des Kontaktelementes durch eine elastische Verformung des Festkörpergelenks von einer Klemmlage in eine Freigabelage bewegbar ist.

Durch die Anordnung des Festkörpergelenks wird ein einfacher Ein- bzw. Ausbau der Kontaktelemente erlaubt. Es werden determinierte Stellen geschaffen, welche beim Ein- bzw. Ausbau elastisch verformbar sind.

Durch die Anordnung des Festkörpergelenks wird ein determiniertes Gelenk geschaffen, wodurch es ermöglicht wird, dass der Einbau bzw. Ausbau eines Kontaktelementes immer unter den gleichen Voraussetzungen erfolgen kann.

Mit anderen Worten gesagt wird der Haltesteg aus der Klemmlage in die Freigabelage ausgelenkt.

Unter der Ausdrucksweise "Festkörpergelenk" wird ein Gelenk verstanden, welches eine Relativbewegung zwischen der Frontwand und dem Klemmabschnitt bzw. zwischen der Rückwand und dem Klemmabschnitt ermöglicht. Das Festkörpergelenk wird dabei bei Anlegen einer Kraft elastisch von der Klemmlage in die Freigabelage verformt und nimmt die bei Wegfallen der Kraft wiederum die Klemmlage ein. Das Festkörpergelenk kann dabei über Biegung oder Torsion verformt werden. Eine Kombination von einer Biege- und Torsionsverformung ist auch denkbar.

Unter der Ausdrucksweise "gehalten" wird ein mechanisches Halten des Kontaktelementes im Zwischenraum verstanden. Beispielsweise ist das Kontaktelement geklemmt und/oder eingerastet.

Vorzugsweise sind eine Mehrzahl von Haltestegen im Aufnahmeraum vorhanden, so mehrere Zwischenräume für die Kontaktelemente bereitstellbar sind.

Der Kontaktträger ist vorzugsweise aus Kunststoff, wobei der Kontaktträger vorzugsweise über ein Spritzgiessvorgang hergestellt wird.

Das Kontaktelement ist vorzugsweise ein elektrisches Kontaktelement oder ein pneumatisches Kontaktelement oder ein hydraulisches Kontaktelement oder ein optisches Kontaktelement.

Vorzugsweise erfährt bei der Bewegung des Haltesteges neben dem mindestens einen Festkörpergelenk auch der Klemmabschnitt eine Verformung, insbesondere eine elastische Verformung, erfährt. Der Grad der Verformung des Klemmabschnittes ist vorzugsweise kleiner als der Grad der Verformung des mindestens einen Festkörpergelenk.

Vorzugsweise weist das Festkörpergelenk eine Querschnittsfläche auf, welche gegenüber der Querschnittsfläche des Klemmabschnittes kleiner ist.

Durch diese Ausbildung wird sichergestellt, dass die Verformung beim Anlegen der Kraft tatsächlich im Festkörpergelenk ausgeführt wird. Der Klemmabschnitt ist entsprechend robuster als das Festkörpergelenk ausgebildet und wird demnach nicht oder nur gering verformt.

Vorzugsweise entspricht die Querschnittsfläche des Festkörpergelenks 15% bis 75%, insbesondere 25% bis 60%, von der maximalen Querschnittsfläche des Klemmabschnittes.

Der vordere Befestigungsabschnitt ist vorzugsweise integral an der Frontwand angeformt und der hintere Befestigungsabschnitt ist vorzugsweise integral an der Rückwand angeformt.

Vorzugsweise ist die Ausdehnung des Haltesteges zwischen der Frontwand und der Rückwand als Länge, die Ausdehnung zwischen zwei benachbarten Zwischenräumen als Breite und die Ausdehnung quer zur Länge als Höhe definiert, wobei die Breite des Klemmabschnittes gleich der Breite des Festkörpergelenks ist und wobei die Höhe des Klemmabschnittes grösser als die Höhe des Festkörpergelenks ist.

Durch diese Ausbildung kann ein einfach zu verformendes Festkörpergelenk bereitgestellt werden.

Vorzugsweise erstreckt sich der Klemmabschnitt in Richtung der Höhe beidseitig vom Festkörpergelenk weg. Vorzugsweise ist die Breite kleiner als die Höhe.

Vorzugsweise erfährt das Festkörpergelenk bei Betätigung eine Torsionsbewegung um eine parallel zur Mittelachse des Kontaktelementes und mittig durch das Festkörpergelenk verlaufenden Achse und eine Auslenkbewegung vom Kontaktelement weg bzw. quer zur Achse. Die Achse verläuft vorzugsweise durch den Mittelpunkt der Querschnittsfläche des Festkörpergelenks. Die Querschnittsfläche des Festkörpergelenks in Richtung der besagten Achse ist vorzugsweise konstant.

Vorzugsweise ist der Übergang zwischen Festkörpergelenk und Frontwand und/oder zwischen Festkörpergelenk und Rückwand mit einer Rundung gerundet ausgebildet.

Durch die Rundung können Spannungsspitzen, welche sich bei der Verformung ergeben einfach abgeführt werden.

Vorzugsweise weist der Klemmabschnitt eine Betätigungslasche auf, über welche eine Kraft auf den Haltesteg ausübbar ist, derart, dass der Haltesteg von der Klemmlage in die Freigabelage bewegbar ist.

Vorzugsweise liegen die Betätigungslaschen von zwei benachbarten Haltestege in Richtung des Haltesteges gesehen an gleicher Position an den jeweiligen Haltestegen, derart, dass die beiden Haltestege durch ein zwischen den Betätigungslaschen positionierbaren und über die beiden Betätigungslaschen einwirkendes Werkzeuges voneinander weg von der Klemmlage in die Freigabelage bewegt werden.

Vorzugsweise weist die Seitenwand eine Betätigungslasche auf bzw. die Seitenwand stellt eine Betätigungslasche bereit, wobei über eines auf die Betätigungslasche der Seitenwand und die Betätigungslasche des zur Seitenwand benachbarten Haltesteges einwirkendes Werkzeug, der benachbarte Haltesteg weg von der Seitenwand von der Klemmlage in die Freigabelage bewegt wird.

Vorzugsweise erstreckt sich die Betätigungslasche über die gesamte Länge oder einen Teil der Länge des Klemmabschnitts.

Vorzugsweise ist das Kontaktelement aussenseitig im Wesentlichen zylinderförmig ausgebildet, wobei das Kontaktelement mindestens einen Einstich aufweist, in welchen die Klemmstruktur eingreift.

Erfindungsgemäß verfügt die Klemmstruktur über mindestens einen Haken, wobei der Haken eine konkave Rundung zur Aufnahme des Kontaktelementes aufweist, und wobei die konkave Rundung im Querschnitt quer zur Mittelachse gesehen im Wesentlichen die Form eines Kreissegments, insbesondere im Wesentlichen die Form eines Viertelkreises, aufweist.

Der Haken umgreift demnach das Kontaktelement und hält es so im Zwischenraum.

Erfindungsgemäß sind jeweils zwei Haken an zwei benachbarten Haltestegen bzw. der Seitenwand bezüglich des Zwischenraums gegenüberliegend voneinander angeordnet und bilden ein Hakenpaar, wobei der eine Haken das Kontaktelement bezüglich der Mittelachse von unten her und der andere Haken das Kontaktelement bezüglich der Mittelachse von oben her umgreift.

Vorzugsweise umgreifen die Haken eines Hakenpaars das Kontaktelement jeweils mit unterschiedlichen Umschlingungswinkeln. Hierdurch kann das Kontaktelement leichter gelöst werden.

Vorzugsweise sind mindestens zwei Hakenpaare in Richtung der Mittelachse des Vorzugsweise sind mindestens zwei Hakenpaare in Richtung der Mittelachse des Kontaktelements bzw. des Haltesteges bzw. der Seitenwand versetzt zueinander angeordnet, wobei die Länge der Haken zwischen den einzelnen Hakenpaaren gleich oder unterschiedlich ist.

Durch die versetzte Anordnung von zwei Hakenpaaren kann die Lagerung des Kontaktelements verbessert werden.

Vorzugsweise weist die Klemmstruktur am Haltesteg bzw. an der Seitenwand weiterhin ein Sicherungselement auf, welches einen Anschlag bezüglich einer Bewegung des Kontaktelements in Richtung der Mittelachse des Kontaktelementes bereitstellt.

Das Sicherungselement ragt beispielsweise in einen der genannten Einstiche ein.

Vorzugsweise weisen die Seitenwände an der Fläche zum Aufnahmeraum hin eine Klemmstruktur auf, die im Wesentlichen identisch oder gleichartig zur Klemmstruktur an den Haltestegen ausgebildet ist.

Vorzugsweise weisen die Frontwand und die Rückwand pro Kontaktelement einen Durchbruch auf, über welchen Zugang zum Kontaktelement geschaffen wird. Vorzugsweise liegen jeweils zwei benachbarte Durchbrüche nach unten und nach oben versetzt zueinander. Hierdurch kommen auch die Kontaktelemente versetzt zueinander zu liegen. Auch liegen die Klemmstrukturen, die in zwei benachbart zueinander liegende Aufnahmeräume einragen, entsprechend versetzt zueinander.

Besonders bevorzugt ist das Kontaktelement ein elektrisches Kontaktelement und weist einen frontseitigen Kontaktabschnitt auf, welcher als Buchsenteil oder Stiftteil ausgebildet ist. Weiter weist das Kontaktelement einen rückseitigen Kontaktabschnitt auf, welcher für den Anschluss an ein Kabel ausgebildet ist.

Vorzugsweise weist der Kontaktträger aussenseitig Klemmlaschen auf, mit welchen der Kontaktträger zu einem Halterahmen klemmbar ist.

Vorzugsweise weist ein erster Kontaktträger im Bereich der Frontwand eine Aufnahme auf, in welche ein Führungsabschnitt eines weiteren Kontaktträgers einschiebbar ist. Die Aufnahme kann auch als Schutz für die in die Aufnahme einragenden Teile der Kontaktelemente dienen.

Vorzugsweise weist der weitere Kontaktträger im Bereich der Frontwand und in einem Teilbereich der Seitenwand einen Führungsabschnitt auf, welcher in eine Aufnahme eines weiteren Kontaktträgers einschiebbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht von zwei Steckverbinder, welche miteinander verbindbar sind, nach einer Ausführungsform der vorliegenden Erfindung;
- Fig. 2: eine weitere perspektivische Darstellung der beiden Steckverbinder nach Figur 1;
- Fig. 3a, 3b: weitere perspektivische Darstellung der beiden Steckverbinder nach Figur 1;
- Fig. 4: eine Frontansicht der beiden Steckverbinder nach Figur 1;
- Fig.5: eine Schnittdarstellung der beiden Steckverbinder nach Figur 1;
- Fig. 6: eine Seitenansicht von einem der Steckverbinder nach Figur 1;
- Fig. 7: eine Schnittdarstellung von einem der Steckverbinder nach Figur 1; und
- Fig. 8: eine perspektivische Ansicht eines Steckverbindersystems mit einem Steckverbinder der vorhergehenden Figuren.

### BESCHREIBUNG BEVORZUGTER AUSFÜHRUNGSFORMEN

In den Figuren 1 bis 7 werden verschiedene Ansichten eines Steckverbinders 1 gezeigt. In den gezeigten Ausführungsformen ist der Steckverbinder jeweils als Buchsenseite 1a bzw. als Stiftseite 1b dargestellt. Die wesentlichen Merkmale des Steckverbinders 1 sind auf der Buchsenseite 1a im Wesentlichen identisch zur Stiftseite 1b. In der Folge wird jeweils nur vom Steckverbinder 1 gesprochen, wobei damit gleichermassen die Buchsenseite 1a und gleichermassen die Stiftseite 1b gemeint ist.

Der Steckverbinder 1 umfasst ein Kontaktträger 2 und eine Mehrzahl von im Kontaktträger 2 gelagerten Kontaktelementen 3. Die Kontaktelemente 3 erstrecken sich entlang einer Mittelachse M. Die Kontaktelemente 3 sind hier als elektrische Kontaktelemente 3 dargestellt. Es können aber auch pneumatische, hydraulische oder optische Kontaktelemente eingesetzt werden.

Der Kontaktträger 2 weist eine Frontwand 4 und eine Rückwand 5 auf, die über Seitenwände 6 miteinander verbunden sind. Die Frontwand 4, die Rückwand 5 und die Seitenwände 6 definieren einen Aufnahmeraum 7. Im Aufnahmeraum 7 liegen die Kontaktelemente 3. Weiter erstrecken sich durch den Aufnahmeraum 7 von der Frontwand zur Rückwand 5 mehrere Haltestege 8. Die Haltestege 8 weisen jeweils einen vorderen Befestigungsabschnitt 9 und einen hinteren Befestigungsabschnitt 10 sowie einen zwischen den Befestigungsabschnitten 9, 10 liegenden Klemmabschnitt 11 auf. Über den Klemmabschnitt 11 wird das Kontaktelement 3 im Aufnahmeraum 7 gehalten.

Der vordere Befestigungsabschnitt 9 ist integral an der Frontwand 4 angeformt und der hintere Befestigungsabschnitt 10 ist integral an der Rückwand 5 angeformt. Das heisst, die Befestigungsabschnitte 9, 10 sind einstückig mit der Frontwand 4 bzw. mit der Rückwand 5 verbunden. Ebenso stehen die Frontwand 4 und die Rückwand 5 integral mit den Seitenwänden 6 in Verbindung. Die Haltestege 8 weisen im Klemmabschnitt 11 mindestens eine Klemmstruktur 12 auf. Mit der Klemmstruktur 12 wird jeweils ein Kontaktelement 3 in einem Zwischenraum 14 zwischen zwei benachbarten Haltestegen 8 geklemmt gehalten bzw. im Zwischenraum 14 zwischen einem Haltesteg 8 und der Seitenwand 6.

Der mindestens eine Befestigungsabschnitt 9, 10 weist die Struktur eines Festkörpergelenkes 15 auf. In der gezeigten Ausführungsform weisen beide Befestigungsabschnitte 9, 10 die Gestalt eines Festkörpergelenkes 15 auf. Das Festkörpergelenk 15 ist, wie in den Figuren 3a und 3b gut ersichtlich ist, derart ausgebildet, dass der Haltesteg 8 bei Einsetzen und/oder Entfernen des Kontaktelementes 3 durch eine elastische Verformung des Festkörpergelenkes 15 von einer Klemmlage in eine Freigabelage bewegbar ist. Die Betätigung kann beispielsweise über ein Werkzeug W, so wie in der Figur 2 dargestellt, erfolgen.

Durch die Anordnung des Festkörpergelenkes 15 wird ein determiniertes bzw. bestimmtes Gelenk vorgesehen. Hierdurch wird es ermöglicht, dass der Einbau bzw. der Ausbau des Kontaktelementes 3 immer unter gleichen Voraussetzungen erfolgen kann. Darüber hinaus ergeht der Vorteil, dass durch das Festkörpergelenk ein mechanisches Gelenk vorhanden ist, welches entsprechend eine Relativbewegung zwischen der Frontwand 4 und dem Klemmabschnitt 11 bzw. zwischen der Rückwand 5 und dem Klemmabschnitt 11 ermöglicht. Das Festkörpergelenk 15 wird bei Anlegen einer Kraft elastisch verformt und bewegt somit den Haltesteg 8 beziehungsweise Teile vom Haltesteg 8 von der Klemmlage in die Freigabelage. Der Haltesteg 8 kann, je nach Ausbildung, auch elastisch verformt werden. Vorzugsweise ist das Festkörpergelenk 15 und der Haltesteg 8 aber so definiert, dass der Hauptteil der Verformung im Festkörpergelenk stattfindet.

Bei Wegfallen der Kraft nimmt der Haltesteg 8 und auch das Festkörpergelenk 15 dann wiederum die Klemmlage ein. Es handelt sich also um eine elastische Verformung. Das Festkörpergelenk 15 wird dabei auf eine Kombinationsbewegung zwischen Biegung und Torsion beansprucht und entsprechend verformt. Je nach Ausbildung kann das Festkörpergelenk auch nur über Biegung oder nur über Torsion beansprucht und verformt werden.

Von den Figuren 3a und 3b kann gut erkannt werden, dass das Festkörpergelenk 15 eine Querschnittsfläche aufweist, welche gegenüber der Querschnittsfläche des Klemmabschnittes 11 kleiner ist. Das heisst, dass das Festkörpergelenk 15 gegenüber dem Klemmabschnitt 11 verjüngt ausgebildet ist.

Besonders bevorzugt entspricht die Querschnittsfläche des Festkörpergelenkes 15 bis 65%, insbesondere 25 bis 60% von der maximalen Querschnittsfläche des Klemmabschnittes 11. Die maximale Querschnittsfläche des Klemmabschnittes 11 ist in einem Bereich definiert, in welchem die Klemmstruktur 12 nicht vorhanden ist.

Die Ausdehnung des Haltesteges 8 zwischen der Frontwand 4 und der Rückwand 5 wird als Länge definiert. Die Ausdehnung des Haltesteges 8 zwischen zwei benachbarten Zwischenräumen 14 wird als Breite definiert. Die Ausdehnung des Haltesteges 8 quer zur Länge des Haltesteges 8 wird als Höhe definiert. Die Breite des Klemmabschnittes ist dabei im Wesentlichen gleich der Breite des Festkörpergelenkes 15. Das heisst, der Haltesteg 8 weist, abgesehen von der Klemmstruktur 12, im Wesentlichen eine konstante Breite zwischen der Frontwand 4 und der Rückwand 5 auf.

Die Höhe des Klemmabschnittes 11 ist dabei grösser als die Höhe des Festkörpergelenkes 15. Hierdurch wird der Klemmabschnitt 11 mit einer grösseren Robustheit ausgebildet als das Festkörpergelenk 15, was für die Bewegung des Festkörpergelenkes 15 von Vorteil ist.

Der Klemmabschnitt 11 erstreckt sich in Richtung der Höhe beidseitig vom Festkörpergelenk 15 weg. Das heisst, der Klemmabschnitt 11 erstreckt sich sowohl oberhalb als auch unterhalb zum Festkörpergelenk 15.

Bei einer Betätigung erfährt das Festkörpergelenk 15 in der gezeigten Ausführungsform eine Torsionsbewegung und eine Auslenkbewegung. Die Torsionsbewegung erfolgt um eine parallel zur Mittelachse M des Kontaktelementes 3 und mittig durch das Festkörpergelenk 15 verlaufende Achse A. Die Auslenkbewegung erfolgt quer zur Achse A. Die Achse A verläuft, wie bereits erwähnt, parallel zur Mittelachse M des Kontaktelementes 5 und mittig durch das Festkörpergelenk 15 sowie durch den Haltesteg 8.

Von den Figuren 3a und 3b kann weiter erkannt werden, dass der Übergang vom Festkörpergelenk 15 auf die Frontwand 4 und der Übergang vom Festkörpergelenk 15 auf die Rückwand 5 mit einer Rundung 16 gerundet ausgebildet ist. Durch diese Ausbildung des Übergangs ergeht der Vorteil, dass Spannungsspitzen, welche durch die elastische Verformung des Festkörpergelenkes 15 resultieren, gut in die Frontwand 4 bzw. in die Rückwand 5 eingeleitet werden können.

Der Klemmabschnitt 11 weist, wie in den Figuren, insbesondere der Figur 2, gezeigt, eine Betätigungslasche 17 auf. Über die Betätigungslasche 17, welche vom eigentlichen Klemmabschnitt 11 absteht, kann eine Kraft auf den Haltesteg 8 und auf das Festkörpergelenk 15 ausgeübt werden. Die Kraft kann dabei derart ausgeübt werden, dass der Haltesteg 8 von der Klemmlage in die Freigabelage bewegt wird. In der gezeigten Ausführungsform kann zwischen zwei benachbarten Haltestegen 8 ein Werkzeug W platziert werden, wobei durch ein Betätigen des Werkzeuges, insbesondere durch ein Verdrehen, des Werkzeuges W dann eine Kraft auf die Betätigungslaschen 17 der zwei benachbarten Haltestege 8 ausgeübt werden kann. In der gezeigten Ausführungsform ist das Werkzeug W ein Schraubendreher.

Die Betätigungslasche 17 von zwei benachbarten Haltestegen 8 liegen in Richtung des Haltesteges 8 gesehen im Wesentlichen immer an gleicher Position, sodass die beiden Haltestege durch das zwischen den Betätigungslaschen 17 positionierbare und über die Betätigungslaschen 17 einwirkende Werkzeug W voneinander weg von der Klemmlage in die Freigabelage bewegbar sind.

Von allen Figuren kann gut erkannt werden, dass das Kontaktelement 3 aussenseitig im Wesentlichen zylinderförmig ausgebildet ist. Das Kontaktelement 3 weist dabei mindestens einen Einstich 18 auf, in welchen die Klemmstruktur 12 eingreift.

Unter Bezugnahme auf die Figuren 3a, 3b, 4, 5 und 7 werden nun Details der Klemmstruktur 12 genauer erläutert.

Erfindungsgemäß umfasst die Klemmstruktur mindestens einen Haken 19, wobei der Haken 19 eine konkave Rundung 20 zur Aufnahme des Kontaktelementes 3 aufweist. Die konkave Rundung 20 umgibt im Querschnitt um die Mittelachse M gesehen das Kontaktelement nur teilweise. Die konkave Rundung 20 weist in der gezeigten Ausführungsform die Form eines Viertelkreises auf.

Erfindungsgemäß sind jeweils zwei Haken 19 an zwei benachbarten Haltestegen 8 angeordnet. Die zwei Haken 19 sind dabei bezüglich des Zwischenraums 14 gegenüberliegend voneinander angeordnet. Diese beiden Haken 19 bilden dabei ein Hakenpaar. Der eine Haken 18 umgibt dabei das Kontaktelement 3 von unten her und der andere Haken 19 umgreift das Kontaktelement 3 von oben her. Dieses Umgreifen wird in der Figur 7 entsprechend dargestellt. Die Haken 19 eines Hakenpaares halten dabei das Kontaktelement 3 im Zwischenraum 14 fest. Darüber hinaus können die Haken 19 auch als Positionierhilfe für das Kontaktelement 3 wirken.

Vorzugsweise sind die Haken 19 so ausgebildet, dass das Kontaktelement 3 schwimmend gelagert ist. Das heisst, dass das Kontaktelement leicht bewegbar im Zwischenraum 14 gelagert ist.

In der gezeigten Ausführungsform sind, wie in den Figuren 3a und 3b gut gezeigt wird, jeweils zwei Hakenpaare in Richtung der Mittelachse M des Kontaktelementes 3 bzw. in Richtung des Haltesteges 8 versetzt zueinander angeordnet. Insgesamt sind pro Zwischenraum 14 vier Haken 18 angeordnet. Die Länge der Haken 18 zwischen den einzelnen Hakenpaaren kann dabei gleich oder unterschiedlich sein. Das heisst, das Kontaktelement 3 wird im Wesentlichen an zwei Stellen durch zwei Hakenpaare umgriffen.

Weiter weist die Klemmstruktur am Haltesteg 8 ein Sicherungselement 21 auf. Das Sicherungselement 21 ist als Erhebung, die sich vom Haltesteg 8 weg erstreckt, ausgebildet und stellt einen Anschlag bezüglich der Bewegung des Kontaktelementes 3 in Richtung der Mittelachse M des Kontaktelementes 3 bereit. Diese Anschlagswirkung wird in der Figur 5 gezeigt. Das Sicherungselement 21 greift in einen Einstich 18 am Kontaktelement 3 ein.

Die Seitenwände 6 weisen an der Fläche 22, die zum Aufnahmeraum 7 hingerichtet ist, ebenfalls eine Klemmstruktur 12 auf. Die Klemmstruktur 12 ist dabei im Wesentlichen identisch oder gleichartig zur Klemmstruktur 12 an den Haltestegen 8 ausgebildet. Das heisst, im vorliegenden Fall sind ebenfalls entsprechende Haken 19 und das Sicherungselement 21 vorhanden.

Die Frontwand 4 und die Rückwand 5 weisen pro Kontaktelement einen Durchbruch 23 auf. Über diesen Durchbruch 23 kann Zugang zum Kontaktelement 3 geschaffen werden.

In der Figur 6 wird gezeigt, dass die Durchbrüche 23 nicht auf der gleichen Achse liegen, sondern jeweils nach oben bzw. nach unten versetzt zueinander angeordnet sind. Diese Anordnung weist den Vorteil auf, dass die ein Auslenken der Haltestege mit geringerem Kraftaufwand erfolgen kann. Darüber hinaus wird der Abstand zwischen zwei benachbart liegenden Kontaktelement erhöht, was wiederum den Vorteil mit sich bringt, dass ein elektrisches Übersprechen zwischen den beiden Kontaktelementen verhinderbar ist.

Das in den Figuren gezeigte Kontaktelement ist ein elektrisches Kontaktelement. Das elektrische Kontaktelement weist einen frontseitigen Kontaktabschnitt 24 und einen rückseitigen Kontaktabschnitt 25 auf. In der Buchsenseite 1a ist der frontseitige Kontaktabschnitt 24 als Buchsenteil und in der Stiftseite 1b ist der frontseitige Kontaktabschnitt 24 als Stiftteil ausgebildet. Im verbundenen Zustand ragt das Stiftteil in das Buchsenteil ein. Der rückseitige Kontaktabschnitt 25 dient der Aufnahme eines Kabels.

Der Kontaktträger 2 weist, wie in allen Figuren gezeigt, aussenseitig Klemmlaschen 26 auf. Mit diesen Klemmlaschen ist der Kontaktträger 2 zu einem Halterahmen 27 klemmbar. Ein Beispiel eines Halterahmens 27 wird in der Figur 8 gezeigt. Der Halterahmen 27 weist dabei eine Struktur auf, welche ein Klemmen des Kontaktträgers 2 mit den aussenseitigen Klemmlaschen 26 zum Halterahmen 27 erlaubt. In der gezeigten Ausführungsform sind noch weitere Steckerteile gezeigt.

Weiter weist der Kontaktträger 2 der Stiftseite 1b im Bereich der Frontwand 4 eine Aufnahme 28 auf. Die Aufnahme 28 stellt dabei eine Führung für einen Führungsabschnitt 29 des Kontaktträgers 2 der Buchsenseite 1a bereit. Der Kontaktträger 2 der Buchsenseite 1a weist im Bereich der Frontwand 4 und in einem Teilbereich der Seitenwand 6 einen Führungsabschnitt 29 auf, welcher dann in die Aufnahme 28 des Kontaktträgers 1 der Stiftseite 1b einschiebbar ist.

### BEZUGSZEICHENLISTE

| | | | |
|---|---|---|---|
| 1 | Steckverbinder | 23 | Durchbruch |
| 1a | Buchsenseite | 24 | frontseitiger Kontaktabschnitt |
| 1b | Stiftseite | 25 | rückseitiger Kontaktabschnitt |
| 2 | Kontaktträger | 26 | Klemmlaschen |
| 3 | Kontaktelemente | 27 | Halterahmen |
| 4 | Frontwand | 28 | Aufnahme |
| 5 | Rückwand | 29 | Führungsabschnitt |
| 6 | Seitenwand | | |
| 7 | Aufnahmeraum | M | Mittelachse |
| 8 | Haltestege | A | Achse |
| 9 | vorderer | W | Werkzeug |
| | Befestigungsabschnitt | | |
| 10 | hinterer | | |
| | Befestigungsabschnitt | | |
| 11 | Klemmabschnitt | | |
| 12 | Klemmstruktur | | |
| 14 | Zwischenraum | | |
| 15 | Festkörpergelenk | | |
| 16 | Rundung | | |
| 17 | Betätigungslasche | | |
| 18 | Einstiche | | |
| 19 | Haken | | |
| 20 | konkave Rundung | | |
| 21 | Sicherungselement | | |
| 22 | Fläche | | |

## Patentansprüche

1. Steckverbinder (1) umfassend einen Kontaktträger (2) und eine Mehrzahl von im Kontaktträger (2) gelagerten Kontaktelementen (3), welche sich entlang einer Mittelachse (M) erstrecken,
wobei der Kontaktträger (2) eine Frontwand (4) und eine Rückwand (5) aufweist, die über Seitenwände (6) miteinander verbunden sind, wobei Frontwand (4), Rückwand (5) und die Seitenwände (6) einen Aufnahmeraum (7) definieren,
wobei sich mindestens ein Haltesteg (8) durch den Aufnahmeraum (7) von der Frontwand (4) zur Rückwand (5) erstreckt, welcher mindestens eine Haltesteg (8) jeweils einen vorderen Befestigungsabschnitt (9) und einen hinteren Befestigungsabschnitt (10) sowie einen zwischen den Befestigungsabschnitten (9, 10) liegenden Klemmabschnitt (11) aufweist,
wobei der mindestens eine Haltesteg (8) im Klemmabschnitt (11) mindestens eine Klemmstruktur (12) aufweist, mit welcher jeweils ein Kontaktelement (3) in einem Zwischenraum (14) zwischen zwei benachbarten Haltestegen (8) und/oder einem Zwischenraum (14) zwischen dem mindestens einen Haltesteg (8) und einer der Seitenwand (6) gehalten ist,
wobei mindestens einer der Befestigungsabschnitte (9, 10) die Struktur eines Festkörpergelenks (15) aufweist, derart, dass der Haltesteg (8) bei Einsetzen und/oder Entfernen des Kontaktelementes (3) durch eine Verformung , insbesondere eine elastische Verformung, des Festkörpergelenks (15) von einer Klemmlage in eine Freigabelage bewegbar ist,
**dadurch gekennzeichnet, dass**
die Klemmstruktur (12) über mindestens einen Haken (19) verfügt, wobei der Haken (19) eine konkave Rundung (20) zur Aufnahme des Kontaktelementes (3) aufweist, wobei die konkave Rundung (20) im Querschnitt quer zur Mittelachse (M) gesehen im Wesentlichen die Form eines Kreissegments, insbesondere im Wesentlichen die Form eines Viertelkreises, aufweist, und
dass jeweils zwei Haken (19) an zwei benachbarten Haltestegen (8) bezüglich des Zwischenraums (14) bzw. der Seitenwand (6) gegenüberliegend voneinander angeordnet sind und ein Hakenpaar bilden, wobei der eine Haken (19) das Kontaktelement (3) bezüglich der Mittelachse gesehen von unten her und der andere Haken (19) das Kontaktelement (3) bezüglich der Mittelachse gesehen von oben her umgreift.

2. Steckverbinder nach Anspruch 1, **dadurch gekennzeichnet, dass** bei der Bewegung des Haltesteges (8) neben dem mindestens einen Festkörpergelenk auch der Klemmabschnitt (11) eine Verformung, insbesondere eine elastische Verformung, erfährt.

3. Steckverbinder (1) nach Anspruch 1 oder 2, **dadurch gekennzeichnet, dass** das Festkörpergelenk (15) eine Querschnittsfläche aufweist, welche gegenüber der Querschnittsfläche des Klemmabschnittes (11) kleiner ist.

4. Steckverbinder (1) nach einem der vorhergehenden Ansprüche, **dadurch gekennzeichnet, dass** die Querschnittsfläche des Festkörpergelenks 15% bis 75%, insbesondere 25% bis 60%, von der maximalen Querschnittsfläche des Klemmabschnittes (11) entspricht.

5. Steckverbinder (1) nach einem der vorhergehenden Ansprüche, **dadurch gekennzeichnet, dass** der vordere Befestigungsabschnitt (9) integral an der Frontwand (4) angeformt ist und dass der hintere Befestigungsabschnitt (10) integral an der Rückwand (5) angeformt ist,

6. Steckverbinder (1) nach einem der vorhergehenden Ansprüche, **dadurch gekennzeichnet, dass** die Ausdehnung des Haltesteges (8) zwischen der Frontwand (4) und der Rückwand (5) als Länge, die Ausdehnung zwischen zwei benachbarten Zwischenräumen (14) als Breite und die Ausdehnung quer zur Länge als Höhe definiert ist, wobei die Breite des Klemmabschnittes (11) gleich der Breite des Festkörpergelenks (15) ist und wobei die Höhe des Klemmabschnittes (11) grösser als die Höhe des Festkörpergelenks (15) ist.

7. Steckverbinder (1) nach einem der vorhergehenden Ansprüche, **dadurch gekennzeichnet, dass** die Ausdehnung des Haltesteges (8) zwischen der Frontwand (4) und der Rückwand (5) als Länge, die Ausdehnung zwischen zwei benachbarten Zwischenräumen (14) als Breite und die Ausdehnung quer zur Länge als Höhe definiert ist, wobei sich der Klemmabschnitt (11) in Richtung der Höhe beidseitig vom Festkörpergelenk (15) weg erstreckt; und/oder dass die Breite kleiner als die Höhe ist.

8. Steckverbinder (1) nach einem der vorhergehenden Ansprüche, **dadurch gekennzeichnet, dass** das Festkörpergelenk (15) bei Betätigung eine Torsionsbewegung um eine parallel zur Mittelachse (M) des Kontaktelementes (3) und mittig durch das Festkörpergelenk (15) verlaufenden Achse (A) und eine Auslenkbewegung vom Kontaktelement (3) weg bzw. quer zur Achse (A) erfährt.

9. Steckverbinder (1) nach einem der vorhergehenden Ansprüche, **dadurch gekennzeichnet, dass** der Übergang zwischen Festkörpergelenk (15) und Frontwand (4) und/oder zwischen Festkörpergelenk (15) und Rückwand (5) mit einer Rundung (16) gerundet ausgebildet ist.

10. Steckverbinder (1) nach einem der vorhergehenden Ansprüche, **dadurch gekennzeichnet, dass** der Klemmabschnitt (11) eine Betätigungslasche (17) aufweist, über welche eine Kraft auf den Haltesteg (8) ausübbar ist, derart, dass der Haltesteg (8) von der Klemmlage in die Freigabelage bewegbar ist.

11. Steckverbinder (1) nach Anspruch 10, **dadurch gekennzeichnet, dass** die Betätigungslaschen (17) von zwei benachbarten Haltestege (8) in Richtung des Haltesteges (8) gesehen an gleicher Position an den jeweiligen Haltestegen (8) liegen, derart, dass die beiden Haltestege (8) durch ein zwischen den Betätigungslaschen (17) positionierbaren und über die beiden Betätigungslaschen (17) einwirkendes Werkzeuges (W) voneinander weg von der Klemmlage in die Freigabelage bewegt werden und/oder dass die Seitenwand (6) eine Betätigungslasche (17) aufweist bzw. bereitstellt, wobei über eines auf die Betätigungslasche (17) der Seitenwand (6) und die Betätigungslasche (17) des zur Seitenwand (6) benachbarten Haltesteges (8) einwirkendes Werkzeug (W), der benachbarte Haltesteg (8) weg von der Seitenwand (6) von der Klemmlage in die Freigabelage bewegt wird.

12. Steckverbinder (1) nach einem der vorhergehenden Ansprüche, **dadurch gekennzeichnet, dass** das Kontaktelement (3) aussenseitig im Wesentlichen zylinderförmig ausgebildet ist, wobei das Kontaktelement (3) mindestens einen Einstich (18) aufweist, in welchen die Klemmstruktur (12) eingreift.

13. Steckverbinder (1) nach einem der vorhergehenden Ansprüche, **dadurch gekennzeichnet, dass** mindestens zwei Hakenpaare in Richtung der Mittelachse (M) des Kontaktelements (3) bzw. des Haltesteges (8) bzw. der Seitenwand (6) versetzt zueinander angeordnet sind, wobei die Länge der Haken (19) zwischen den einzelnen Hakenpaaren gleich oder unterschiedlich ist.

14. Steckverbinder (1) nach einem der vorhergehenden Ansprüche, **dadurch gekennzeichnet, dass** die Klemmstruktur am Haltesteg (8) bzw. an der Seitenwand (6) ein Sicherungselement (21) aufweist, welches einen Anschlag bezüglich einer Bewegung des Kontaktelements (3) in Richtung der Mittelachse (M) des Kontaktelementes (3) bereitstellt; und/oder
dass die Seitenwände (6) an der Fläche (22), die zum Aufnahmeraum (7) hin gerichtet ist, eine Klemmstruktur (12) aufweisen, die im Wesentlichen identisch oder gleichartig zur Klemmstruktur (12) an den Haltestegen (8) ausgebildet ist; und/oder
dass die Frontwand (4) und die Rückwand (5) pro Kontaktelement einen Durchbruch (23) aufweisen, über welchen Zugang zum Kontaktelement (3) geschaffen wird, wobei vorzugsweise jeweils zwei benachbarte Durchbrüche (23) nach unten und nach oben versetzt zueinander liegen, derart, dass auch die Kontaktelemente versetzt zueinander zu liegen; und/oder
dass das Kontaktelement (3) ein elektrisches Kontaktelement ist und einen frontseitigen Kontaktabschnitt (24) aufweist, welcher als Buchsenteil oder Stiftteil ausgebildet ist, und dass das Kontaktelement einen rückseitigen Kontaktabschnitt (25) aufweist, welcher für den Anschluss an ein Kabel ausgebildet ist.

## Claims

1. A connector (1) comprising a contact carrier (2) and a plurality of contact elements (3) mounted in the contact carrier (2) which extend along a center axis (M),
the contact carrier (2) having a front wall (4) and a rear wall (5) which are connected to one another via side walls (6), wherein the front wall (4), rear wall (5) and side walls (6) define a receiving space (7),
wherein at least one mounting rib (8) extends through the receiving space (7) from the front wall (4) to the rear wall (5), said at least one mounting rib (8) having a front fastening section (9) and a rear fastening section (10) and a clamping section (11) arranged between the fastening sections (9, 10),
wherein the at least one mounting rib (8) in the clamping section (11) has at least one clamping structure (12), each of which holds a contact element (3) in an intermediate space (14) between two neighboring mounting ribs (8) and/or in an intermediate space (14) between the at least one mounting rib (8) and one of the side walls (6),
wherein at least one of the fastening sections (9, 10) has the structure of a flexure bearing (15), such that the mounting rib (8) can be moved from a clamping position into a release position by a deformation, in particular an elastic deformation, of the flexure bearing (15) during insertion and/or removal of the contact element (3), **characterized in that**,
the clamping structure (12) has at least one hook (19), the hook (19) having a concave rounding (20) for receiving the contact element (3), the concave rounding (20), as seen in cross-section transversely to the center axis (M), having substantially the shape of a segment of a circle, in particular substantially the shape of a quarter of a circle, and
that two hooks (19) are arranged opposite each other on two neighboring mounting ribs (8) with respect to the intermediate space (14) or the side wall (6), forming a hook pair, wherein one of the hooks (19) engages around the contact element (3) from below relative to the center axis, and the other hook (19) engages around the contact element (3) from above relative to the center axis.

2. The connector (1) according to claim 1, **characterized in that**, during the movement of the mounting rib (8), in addition to the at least one flexure bearing, the clamping section (11) also undergoes a deformation, in particular an elastic deformation.

3. The connector (1) according to claim 1 or 2, **characterized in that**, the flexure bearing (15) has a cross-sectional area which is smaller than the cross-sectional area of the clamping section (11).

4. The connector (1) according to any one of the preceding claims, **characterized in that**, the cross-sectional area of the flexure bearing corresponds to 15% to 75%, in particular 25% to 60%, of the maximum cross-sectional area of the clamping section (11).

5. The connector (1) according to any one of the preceding claims, **characterized in that**, the front fastening section (9) is integrally formed on the front wall (4), and that the rear fastening section (10) is integrally formed on the rear wall (5).

6. The connector (1) according to any one of the preceding claims, **characterized in that**, the extent of the mounting rib (8) between the front wall (4) and the rear wall (5) is defined as the length, the extent between two neighboring intermediate spaces (14) is defined as the width, and the extent transverse to the length is defined as the height, wherein the width of the clamping section (11) is equal to the width of the flexure bearing (15) and wherein the height of the clamping section (11) is greater than the height of the flexure bearing (15).

7. The connector (1) according to any one of the preceding claims, **characterized in that**, the extent of the mounting rib (8) between the front wall (4) and the rear wall (5) is defined as the length, the extent between two neighboring intermediate spaces (14) is defined as the width, and the extent transverse to the length is defined as the height, wherein the clamping section (11) extends away from the flexure bearing (15) on both sides in the direction of the height; and/or that the width is smaller than the height.

8. The connector (1) according to any one of the preceding claims, **characterized in that**, the flexure bearing (15), upon actuation, undergoes a torsional movement about an axis (A) running parallel to the center axis (M) of the contact element (3) and through the center of the flexure bearing (15), and a deflection movement away from the contact element (3) or transverse to the axis (A).

9. The connector (1) according to any one of the preceding claims, **characterized in that**, the transition between the flexure bearing (15) and the front wall (4) and/or between the flexure bearing (15) and the rear wall (5) is rounded with a curve (16).

10. The connector (1) according to any one of the preceding claims, **characterized in that**, the clamping section (11) has an actuating tab (17) by means of which a force can be exerted on the mounting rib (8) in such a way that the mounting rib (8) can be moved from the clamping position into the release position.

11. The connector (1) according to claim 10, **characterized in that**, the actuating tabs (17) of two adjacent mounting ribs (8) are arranged at the same position on the respective mounting ribs (8), when viewed in the direction of the mounting rib (8), such that the two mounting ribs (8) are moved away from each other from the clamping position into the release position by a tool (W) that can be positioned between the actuating tabs (17) and acts via the two actuating tabs (17), and/or that the side wall (6) has or provides an actuation tab (17), wherein a tool (W) acting on the actuation tab (17) of the side wall (6) and on the actuation tab (17) of the mounting rib (8) adjacent to the side wall (6) moves the adjacent mounting rib (8) away from the side wall (6) from the clamping position to the release position.

12. The connector (1) according to any one of the preceding claims, **characterized in that**, the contact element (3) is configured to be substantially cylindrical on the outside, the contact element (3) having at least one recess (18) in which the clamping structure (12) engages.

13. The connector (1) according to any one of the preceding claims, **characterized in that**, at least two hook pairs are arranged in the direction of the center axis (M) of the contact element (3) or of the mounting rib (8) or of the side wall (6) offset to one another, wherein the length of the hooks (19) between the individual hook pairs is the same or different.

14. The connector (1) according to any one of the preceding claims, **characterized in that**, the clamping structure on the mounting rib (8) or on the side wall (6) has a securing element (21) which provides a stop with respect to a movement of the contact element (3) in the direction of the center axis (M) of the contact element (3); and/or
that the side walls (6) have a clamping structure (12) on the surface (22) that is directed towards the receiving space (7), which is substantially identical or similar to the clamping structure (12) on the mounting ribs (8); and/or
that the front wall (4) and the rear wall (5) have an opening (23) for each contact element, the opening (23) providing access to the contact element (3), wherein preferably two adjacent openings (23) are offset in a downward and upward direction with respect to each other, such that the contact elements are also offset with respect to one another; and/or
that the contact element (3) is an electrical contact element and has a front contact section (24) which is designed as a socket part or a pin part, and that the contact element has a rear contact section (25) which is designed for connection to a cable.

## Revendications

1. Un connecteur (1) comprenant un support de contact (2) et une pluralité d'éléments de contact (3) montés dans le support de contact (2), lesquels s'étendent le long d'un axe central (M),
dans lequel le support de contact (2) présente une paroi avant (4) et une paroi arrière (5), lesquelles sont reliées entre elles par des parois latérales (6), dans lequel la paroi avant (4), la paroi arrière (5) et les parois latérales (6) définissent un espace de réception (7),
dans lequel au moins une barrette de maintien (8) traverse l'espace de réception (7) de la paroi avant (4) à la paroi arrière (5), laquelle au moins une barrette de maintien (8) présente respectivement une section de fixation avant (9) et une section de fixation arrière (10), ainsi qu'une section de serrage (11) située entre les sections de fixation (9, 10),
dans lequel la barrette de maintien (8) présente au moins une structure de serrage (12) dans la section de serrage (11), avec laquelle un élément de contact (3), respectivement, est maintenu dans un espace intermédiaire (14) entre deux barrettes de maintien adjacentes (8) et/ou un espace intermédiaire (14) entre l'au moins une barrette de maintien (8) et une des parois latérales (6),
dans lequel au moins une des sections de fixation (9, 10) présente la structure d'un articulation à l'état solide (15), de sorte que la barrette de maintien (8) peut être déplacée d'une position de serrage à une position de libération lors de l'insertion et/ou du retrait de l'élément de contact (3) par une déformation, en particulier une déformation élastique, de l'articulation à l'état solide (15),
**caractérisé en ce**
**que** la structure de serrage (12) comporte au moins un crochet (19), le crochet (19) comportant un arrondi concave (20) destiné à recevoir l'élément de contact (3), l'arrondi concave (20) ayant, en section transversale à l'axe central (M), sensiblement la forme d'un segment circulaire, en particulier sensiblement la forme d'un quart de cercle, et
**que** deux crochets (19) sont disposés sur deux barrettes de maintien (8) adjacentes opposées l'une à l'autre par rapport à l'espace intermédiaire (14) respectivement à la paroi latérale (6) et forment une paire de crochets, un crochet (19) s'engageant autour de l'élément de contact (3) par rapport à l'axe central par le bas et l'autre crochet (19) s'engageant autour de l'élément de contact (3) par rapport à l'axe central par le haut.

2. Le connecteur selon la revendication 1, **caractérisé en ce que** lors du mouvement de la barrette de maintien (8), en plus de l'au moins une articulation à l'état solide, la section de serrage (11) subit également une déformation, en particulier une déformation élastique.

3. Le connecteur (1) selon la revendication 1 ou 2, **caractérisé en ce que** l'articulation à l'état solide (15) présente une section transversale qui est inférieure à la section transversale de la section de serrage (11).

4. Le connecteur (1) selon l'une des revendications précédentes, **caractérisé en ce que** la section transversale de l'articulation à l'état solide correspond à 15 % à 75 %, en particulier à 25 % à 60 %, de la section transversale maximale de la section de serrage (11).

5. Le connecteur (1) selon l'une des revendications précédentes, **caractérisé en ce que** la section de fixation avant (9) est formée d'un seul tenant sur la paroi avant (4) et **en ce que** la section de fixation arrière (10) est formée d'un seul tenant sur la paroi arrière (5),

6. Le connecteur (1) selon l'une quelconque des revendications précédentes, **caractérisé en ce que** l'étendue de la barrette de maintien (8) entre la paroi avant (4) et la paroi arrière (5) est définie comme la longueur, l'étendue entre deux espaces intermédiaires adjacents (14) comme la largeur et l'étendue transversale à la longueur comme la hauteur, la largeur de la section de serrage (11) étant égale à la largeur de l'articulation à l'état solide (15) et la hauteur de la section de serrage (11) étant supérieure à la hauteur de l'articulation à l'état solide (15).

7. Le connecteur (1) selon l'une quelconque des revendications précédentes, **caractérisé en ce que** l'étendue de la barrette de maintien (8) entre la paroi avant (4) et la paroi arrière (5) est définie comme la longueur, l'étendue entre deux espaces intermédiaires adjacents (14) comme la largeur et l'étendue transversale à la longueur comme la hauteur, la section de serrage (11) s'éloigne de l'articulation à l'état solide (15) des deux côtés ; et/ou que la largeur est inférieure à la hauteur.

8. Le connecteur (1) selon l'une des revendications précédentes, **caractérisé en ce que** l'articulation à l'état solide (15) subit, lors de l'actionnement, un mouvement de torsion autour d'un axe (A) s'étendant parallèlement à l'axe central (M) de l'élément de contact (3) et traversant centralement l'articulation à l'état solide (15) et subit un mouvement de déviation s'éloignant de l'élément de contact (3) respectivement transversalement à l'axe (A).

9. Le connecteur (1) selon l'une des revendications précédentes, **caractérisé en ce que** la transition entre l'articulation à l'état solide (15) et la paroi avant (4) et/ou entre l'articulation à l'état solide (15) et la paroi arrière (5) est réalisée de manière arrondie avec une courbe (16).

10. Le connecteur (1) selon l'une des revendications précédentes, **caractérisé en ce que** la section de serrage (11) comporte une languette d'actionnement (17) par l'intermédiaire de laquelle une force peut être exercée sur la barrette de retenue (8) de telle manière que la barrette de retenue (8) puisse être déplacée de la position de serrage vers la position de libération.

11. Le connecteur (1) selon la revendication 10, **caractérisé en ce que** les languettes d'actionnement (17) de deux barrettes de maintien (8) adjacentes sont situées à la même position sur les barrettes de maintien (8) respectives, vu dans la direction de la barrette de maintien (8), de sorte que les deux barrettes de maintien (8) sont écartées l'une de l'autre de la position de serrage à la position de libération par le biais d'un outil (W) pouvant être positionné entre les languettes d'actionnement (17) et pouvant agir à travers des deux languettes d'actionnement (17), et/ou que la paroi latérale (6) présente ou fournit une languette d'actionnement (17), dans lequel par le biais d'un outil (W) agissant sur la une languette d'actionnement (17) de la paroi latérale (6) et la languette d'actionnement (17) de la barrette de maintien (8) adjacente à la paroi latérale (6), la barrette de maintien (8) adjacente est écartée de la paroi latérale (6) de la position de serrage à la position de libération.

12. Le connecteur (1) selon l'une des revendications précédentes, **caractérisé en ce que** l'élément de contact (3) est réalisé sensiblement en forme cylindrique à l'extérieur, l'élément de contact (3) comportant au moins un évidement (18) dans lequel s'engage la structure de serrage (12).

13. Le connecteur (1) selon l'une des revendications précédentes, **caractérisé en ce qu'**au moins deux paires de crochets sont disposées de manière décalée l'une par rapport à l'autre dans la direction de l'axe central (M) de l'élément de contact (3), respectivement de la barrette de maintien (8) ou de la paroi latérale (6), la longueur des crochets (19) entre les paires de crochets individuelles étant la même ou différente.

14. Le connecteur (1) selon l'une des revendications précédentes, **caractérisé en ce que** la structure de serrage sur la barrette de maintien (8) respectivement sur la paroi latérale (6) comporte un élément de fixation (21), qui fournit une butée par rapport à un mouvement de l'élément de contact (3) dans la direction de l'axe central (M) de l'élément de contact (3) ; et/ou
que les parois latérales (6) présentent une structure de serrage (12) sur la surface (22) dirigée vers l'espace de réception (7) qui est réalisé sensiblement identique ou similaire à la structure de serrage (12) sur les barrettes de maintien (8) ; et/ou
que la paroi avant (4) et la paroi arrière (5) présentent une perforation (23) pour chaque élément de contact, par laquelle l'accès à l'élément de contact (3) est créé, de préférence deux ouvertures adjacentes (23) étant décalées vers le bas et vers le haut l'une de l'autre de telle sorte que les éléments de contact soient également décalés l'un de l'autre ; et/ou
que l'élément de contact (3) est un élément de contact électrique et comporte une section de contact avant (24), laquelle est conçue comme une partie femelle ou une partie mâle, et que l'élément de contact comporte une section de contact arrière (25) qui est conçue pour la connexion à un câble.
